# EUROPÄISCHE PATENTSCHRIFT

(11) **EP 1 405 611 B1**
(45) Veröffentlichungstag und Bekanntmachung des Hinweises auf die Patenterteilung: **14.02.2007**
(21) Anmeldenummer: 03020165.1
(22) Anmeldetag: 05.09.2003
(51) Int. Cl.: A61D 1/08

(54) **Gerät zur Viehgeburtshilfe**
Device for assisting in the birth of livestock
Appareil pour aider à la parturition des bestiaux

(30) Priorität: 04.10.2002 DE 20215325 U
(43) Veröffentlichungstag der Anmeldung: 07.04.2004
(73) Patentinhaber: Rainer Andretzki GmbH & Co. KG, 27211 Bassum (DE)
(72) Erfinder: Andretzki, Rainer, 27211 Bassum (DE)
(74) Vertreter: Quermann, Helmut

(56) Entgegenhaltungen:
- EP-A- 0 108 866
- US-A- 3 113 571
- US-A- 3 863 642
- US-A- 4 340 367

## Beschreibung

Die Erfindung betrifft ein Gerät zur Viehgeburtshilfemit einer im Querschnitt kreisförmigen Stange, wobei die Stange im Bereich eines vorderen Endes der Aufnahme einer am Muttertier abstützbaren Ansatzstütze und dahinter zweier abwechselnd verschiebbarer und feststellbarer hülsenförmiger Teile dient, wobei die Stange, zur Aufnahme von in den hülsenförmigen Teilen gehaltenen, von der Stange durchsetzen Klemmringen, profiliert ausgebildet ist, wobei die Stange eine Vielzahl parallel zueinander angeordnete und senkrecht zur Längsachse der Stange angeordnete umlaufende Einstiche aufweist, wobei der jeweilige Einstich, dem vorderen Stangenende zugewandt, eine steile Flanke und, dem vorderen Stangenende abgewandt, eine flache Flanke aufweist.

Ein Gerät zur Viehgeburtshilfe unter Verwendung einer Stange ist in der EP 0608 790 B1 beschrieben. Bei diesem Gerät ist die Stange, die im Bereich ihres vorderen Endes die am Muttertier abstützbare Ansatzstütze aufnimmt, außen glatt ausgebildet. In einem der beiden auf der Stange angeordneten, abwechselnd verschiebbaren und feststellbaren hülsenförmigen Teile ist ein Spannhebel schwenkbar gelagert. Dieser nimmt in Abstand von seiner Schwenkachse ein Zwischenglied schwenkbar auf. Das Zwischenglied ist gleichfalls im anderen hülsenförmigen Teil schwenkbar gelagert. Es sind zwei Halteeinrichtungen vorgesehen, die in Zugrichtung eine Anspannung von mit den Halteeinrichtungen verbindbaren Beinschlingen für das Jungtier ermöglichen. Mindestens eine der Halteeinrichtungen befindet sich auf einem anderen hülsenförmigen Teil als der Spannhebel.

Während des Geburtsvorganges sind, sofern der Spannhebel nicht betätigt wird, beide hülsenförmigen Teile mittels der diesen zugeordneten Klemmringe festgestellt, während beim weiteren Spannvorgang nur eines der hülsenförmigen Teile festgestellt ist und das andere hülsenförmige Teil verschoben wird.

Um die Klemmkraft der Klemmringe bezüglich der Stange zu verbessern, ist bereits vorgeschlagen worden, die Stange mit einer profilierten Oberfläche auszubilden, indem die Stange über den Arbeitsbereich der hülsenförmigen Teile bzw. der von der Stange durchsetzen Klemmringe mit einem rechteckförmigen Gewinde versehen wurde. Nachteilig ist bei einer solchen Gestaltung, dass die Klemmkraft nicht nennenswert erhöht werden kann und sich ein recht hoher Verschleiß zwischen der Stange und den Klemmringen einstellt. Bedingt ist dies dadurch, dass die Klemmringe in ihrer gegenüber der unbelasteten Ausgangsstellung geneigten Klemmstellung die Stange jeweils nur im wesentlichen in einem Punkt berühren und dort demzufolge die Druckbelastung sehr hoch ist.

Ein Gerät zur Viehgeburtshilfe der eingangs genannten Art ist aus der US 3,863,642 bekannt. Dort findet eine glatte Stange Verwendung, bei der ringförmige Vorsprünge vorgesehen sind, die einen rechteckigen Querschnitt aufweisen. Aufgrund dieser Gestaltung verläuft bei dem jeweiligen Einstich der Stange die steile Flanke senkrecht zur Längsachse der Stange und die flache Flanke parallel zur Längsachse der Stange. Aufgrund der U-förmigen Gestaltung des jeweiligen Einstiches ist dieser somit durch zwei in Abstand zueinander angeordnete, sich senkrecht zur Längsachse der Stange angeordnete steile Flanken und eine die beiden steilen Flanken verbindende flache Flanke, die parallel zur Längsachse der Stange verläuft, gebildet. Zwischen den beiden benachbarten steilen Flanken benachbarter Einstiche ist ein Stangenabschnitt gebildet, der parallel zur Längsachse der Stange verläuft. Im Bereich solcher Stangenabschnitte der Einstiche sind die hülsenförmigen Teile in der Stange geführt.

In der US 3,113,571 ist ein Gerät zur Viehgeburtshilfe beschrieben, bei dem die Stange als rechteckiges Rohr ausgebildet ist und das der verschiebbaren Aufnahme von zwei hülsenförmigen Teilen dient. Die Stange ist im Bereich einer ihrer Außenflächen mit Zähnen versehen, die der Aufnahme von Sperrklinken dienen, die in den hülsenförmigen Teilen entgegen der Wirkung einer Feder schwenkbar gelagert sind. Die hülsenförmigen Teile sind in der rechteckigen Stange verschieblich geführt.

In der EP-A-0 108 866 ist ein Gerät zur Viehgeburtshilfe beschrieben, bei dem die Stange auf den beiden abgewandten Seiten mit sich über die Länge der Stange erstreckenden Führungsschlitzen versehen ist, in die die auf der Stange verschieblichen Teile eingesetzt und damit geführt sind. Die Stange durchsetzt somit nicht hülsenförmig ausgebildete Teile. Mit den in der Stange verschieblich gelagerten Teilen sind Sperrklinken verbunden, die in Wirkverbindung mit Zahnstangenabschnitten der Stange bringbar sind. Die Stange weist hierfür auf jeder Seite der Stange, die mit der Führungsnut versehen ist, den genannten Zahnstangenabschnitt auf.

Aufgabe der vorliegenden Erfindung ist es, bei einem Gerät zur Viehgeburtshilfe die Stange so weiter zu bilden, dass die Flächenbelastung des Klemmrings beim Gebrauch des Geräts relativ gering ist und überdies das Zusammenwirken von Stange und Klemmring im wesentlichen verschleißfrei erfolgt. Überdies soll eine optimale, insbesondere reibungsarme Führung zwischen den hülsenförmigen Teilen und der Stange gewährleistet sein.

Gelöst wird die Aufgabe bei einem Gerät zur Viehgeburtshilfe der eingangs genannten Art dadurch, dass die jeweilige steile Flanke mit der Senkrechten zur Längsachse der Stange einen Winkel von 5° bis 15° und die jeweilige flache Flanke mit der Längsachse der Stange einen Winkel von 10° bis 20° einschließt, sowie, bezogen auf benachbarte Einstiche, die flache Flanke des einen Einstiches und die steile Flanke des anderen Einstiches mittels eines parallel zur Längsachse der Stange angeordneten Stangenabschnitts miteinander verbunden sind.

Die Erfindung löst sich von dem grundsätzlichen Gedanken einer Stange mit glatter Außenfläche, oder einer Stange, die mit einem Außengewinde mit rechteckigem Querschnitt, versehen ist. Bei letztgenannter Variante ist die Profilierung nicht in Richtung der Querachse der Stange angeordnet.

In der Klemmstellung ist der jeweilige Klemmring geneigt zu einer senkrechten, bezogen auf die Längsachse der Stange angeordnet. Bei einer außen glatten Stange bedeutet dies, dass der jeweilige Klemmring mit seiner Innenkante die Stange kontaktiert. Da diese Innenkante eine andere Kurve beschreitet als die der Stange, kontaktiert der Klemmring die Stange nur entlang einer relativ kurzen Strecke. Die Klemmwirkung zwischen Klemmring und Stange beruht auf einer nachteiligen Kerbwirkung mit der Konsequenz, dass nur relativ geringe Zugkräfte vom hülsenförmigen Teil auf die Stange übertragen werden können, bei recht hohem Verschleiß von Klemmring und Stange.

Bei der mit dem rechteckigen Gewinde versehenen Stange hingegen kontaktiert die geneigte Seitenfläche des Klemmringes die zugewandte Gewindekante, so dass gleichfalls die unerwünschte Kerbwirkung entlang einer kurzen Linienberührung zu verzeichnen ist. Da bei dieser Ausführungsform aber die Kraft zwischen dem jeweiligen Klemmring und der Stange mittels Formschluss übertragen wird, ist diese höher als bei Verwendung einer glatten Stange.

Die Erfindung löst sich von den aus dem Stand der Technik bekannten Funktionsprinzipien, indem durch die jeweilige Anordnung eines Einstiches senkrecht zur Längsachse der Stange und Ausbildung einer dem vorderen Stangenende zugewandten steilen Flanke des Einstiches im Bereich dieser steilen Flanke eine flächige Berührung zwischen dem Klemmring und der Stange in deren geklemmten Stellung erzeugt wird. Da der Klemmring aufgrund der Flächenbelastung geringer beansprucht wird, kann mit diesem einer höhere Kraft auf die Stange übertragen werden, ohne dass die miteinander zusammenwirkenden Bauteile nennenswertem Verschleiß ausgesetzt sind.

Von Vorteil ist ferner, dass der Einstich, dem vorderen Stangenende abgewandt, eine flache Flanke aufweist. Hierdurch ist gewährleistet, dass beim Verschieben des jeweiligen hülsenförmigen Teiles, nach dem Lösen der Klemmverbindung zwischen Klemmring und Stange, der Klemmring sanft in den benachbarten Einstich übergleiten kann. Hierbei kontaktiert der Klemmring innen die flache Flanke.

Von Vorteil ist ferner, dass, bezogen auf benachbarte Einstiche, die flache Flanke des einen Einstichs und die steile Flanke des anderen Einstiches mittels eines parallel zur Längsachse der Stange angeordneten Stangenabschnittes miteinander verbunden sind. Über solche parallele Stangenabschnitte benachbarter Einstiche kann auf besonders einfache Art und Weise die Führung der hülsenförmigen Teile auf der Stange erfolgen, somit sowohl beim Bewegen der hülsenförmigen Teile von der Ansatzstütze weg, während des Anspannens der Beinschlingen, als auch nach dem Lösen der Klemmringe, zum Entspannen der Beinschlingen, indem die hülsenförmige Teile in Richtung der Ansatzstütze bewegt werden

Zweckmäßig ist auch das Loch in dem jeweiligen Klemmring auf den Außendurchmesser der Stange abgestimmt, derart, dass der Außendurchmesser der Stange geringfügig geringer ist als der Öffnungsdurchmesser des jeweiligen Klemmringes.

Gelöst wird der jeweilige Klemmring beispielsweise beim Überführen des Spannhebels in seine Endstellung, indem er auf den Klemmring einwirkt und diesen von der geneigten Stellung in seine Ausgangsstellung senkrecht zur Längsachse der Stange überführt. Diese Bewegung kann auch durch ein separates Stellglied bewirkt werden, das auf den Klemmring einwirkt.

Weitere Merkmale der Erfindung sind in den Figuren, der Beschreibung der Figuren und in den Unteransprüchen dargestellt, wobei bemerkt wird, dass alle Einzelmerkmale und alle Kombinationen von Einzelmerkmalen erfindungswesentlich sind.

In den Figuren 1-3 ist die Erfindung anhand einer Ausführungsform beispielsweise dargestellt, ferner ist in Figur 4 der Stand der Technik dokumentiert. Es zeigt:
- Fig. 1: Eine Seitenansicht eines Gerätes zur Viehgeburtshilfe einschließlich Stange, für den für die Erfindung relevanten Bereich des Gerätes,
- Fig. 2: ein Längsmittelschnitt durch den zur Figur 1 veranschaulichten, mit der Stange zusammenwirkenden Bereich des Gerätes zur Viehgeburtshilfe,
- Fig. 3: einen Ausschnitt der erfindungsgemäßen Stange,
- Fig. 4: eine Ansicht einer Stange gemäß dem Stand der Technik.

Das für die erfindungswesentlichen Bereiche dargestellte Gerät zur Viehgeburtshilfe weist eine Stange 1 auf. Nicht dargestellt ist eine gegen den Körper des Muttertieres abstützbare Ansatzstütze, in die die Stange mit ihrem, bezogen auf die Orientierung nach Figur 1 linken Ende einsteckbar ist. Das dem Muttertier abgekehrte (rechte) Ende der Stange ist gleichfalls nicht verdeutlicht und nimmt einen Handgriff auf.

Zwischen der Ansatzstütze und dem mit dem anderen Ende der Stange verbundenen Handgriff sind auf der Stange 1 zwei abwechselnd verschiebbare und feststellbare hülsenförmige Teile 2 und 3 angeordnet, wobei das dem Muttertier zugewandte hülsenförmige Teil 2 mit zwei diametral angeordneten Halteeinrichtungen 4, von denen nur die eine in der Figur 1 sichtbar ist, versehen ist, die als auf der dem Muttertier abgekehrten Seite offene Haken ausgebildet sind. Zusätzlich kann auch das hülsenförmige Teil 3 mit einer entsprechend ausgebildeten Halteeinrichtung versehen sein. In die Halteeinrichtungen werden, entsprechend den Anforderungen beim Geburtsverlauf, die beiden Enden von Beinschlingen gehängt, deren andere Enden um das jeweilige Bein des Jungtieres geschlungen sind.

Mit dem hülsenförmigen Teil 3 ist ein Spannhebel 7 schwenkbar verbunden. Dessen Schwenkachse ist mit der Bezugsziffer 8 bezeichnet. Ein Zwischenglied 11 weist ein erstes Zwischengliedteil 11a auf, das in kurzem Abstand zur Schwenkachse 8 um die Schwenkachse 13 im Spannhebel 7 gelagert ist, ferner ein zweites Zwischengliedteil 11b, das um eine Schwenkachse 12 im hülsenförmigen Teil 2 schwenkbar gelagert ist. Somit lassen sich beim Verschwenken des Spannhebels 7 die hülsenförmigen Teile 2 und 3 voneinander weg bzw. aufeinander zu bewegen. Die gezeigten, dem Zwischenglied 11 zugeordneten einzelnen Bauteile dienen dem Voreinstellen einer Zugkraft bzw. dem Begrenzen der Zugkraft, die über die Beinschlingen auf das Jungtier ausgeübt werden darf.

Bei dem Gerät erfolgt das Freigeben und Festlegen der hülsenförmigen Teile 2 und 3 in bekannter Art und Weise mittels Klemmringen 32 und 33, die in den hülsenförmigen Teilen 2 bzw. 3 beweglich gelagert sind. Die Klemmringe sind auf der dem Zwischenglied 11 zugewandten Seite des jeweiligen hülsenförmigen Teiles 2 bzw. 3 in Ausnehmungen 34 der hülsenförmigen Teile 2 bzw. 3 gelagert und, ausgehend von der gezeigten Stellung gemäß Figur 2, in Richtung der Doppelpfeile X begrenzt in der jeweiligen Ausnehmung 34 schwenkbar gelagert. Aufgrund der Abstimmung der jeweiligen Ringöffnung 35 mit dem Außendurchmesser der Stange 1 klemmen die Klemmringe 32 bzw. 33 die Stange bei Schrägstellung, womit die Festlegung der hülsenförmigen Teile 2 und 3 auf der Stange 1 erfolgt.

In der Figur 2 ist die Position der Klemmringe 32 und 33 veranschaulicht, bei der eine Verschiebung der hülsenförmigen Teile 2 und 3 relativ zur Stange 1 möglich ist. Festgestellt sind die hülsenförmigen Teile 2 und 3, wenn die Klemmringe 32 und 33 benachbart zu den schrägen Anschlagflächen 36 der hülsenförmigen Teile 2 und 3 positioniert sind. Das Lösen der hülsenförmigen Teile erfolgt mittels eines Hebels 37, der über eine Lagerachse 38 auf der dem Muttertier abgewandten Seite des hülsenförmigen Teiles 3 in diesem gelagert ist. Bei einer Schwenkbewegung des Hebels 37 (bezogen auf die Darstellung der Figur 2) im Uhrzeigersinn, gelangt dieser gegen den Klemmring 33 und schwenkt ihn in die Figur 2 gezeigte Position. Hierdurch bewegt sich das gelöste hülsenförmige Teil 3 in Richtung des hülsenförmigen Teiles 2 und stößt gegen einen in ihm gelagerten Stößel 39. Dieser verschwenkt den dem hülsenförmigen Teil 2 zugeordneten Klemmring 32 in seine in Figur 2 gezeigte Position, womit auch das hülsenförmige Teil 2 relativ zur Stange 1 gelöst wird und sich aufgrund der mittels der Beinschlingen auf die Halteeinrichtungen ausgeübten Zugkräfte zusammen mit dem hülsenförmigen Teil 3 in Richtung des Muttertieres bewegt.

Mit der Bezugsziffer 40 sind in den hülsenförmigen Teilen 2 und 3 auf den den Ausnehmungen 34 angewandten Seiten Federn 40 bezeichnet, die die Klemmringe 32 und 33 in deren verschwenkte Arretierstellung vorspannen. Eine zwischen dem hülsenförmigen Teil 3 und dem Hebel 37 angeordnete Druckfeder 41 spannt den Hebel 37 entgegen dem Uhrzeigersinn vor. Schließlich weist jedes hülsenförmige Teil 2 bzw. 3 auf seiner dem anderen hülsenförmigen Teil zugewandten Seite zwei Ausnehmungen auf, wobei zwei Führungshülsen 42 in die zugewandten Ausnehmungen der hülsenförmige Teile 2 und 3 eingesteckt sind. Innerhalb der jeweiligen Führungshülse 42 ist eine nicht gezeigte Zugfeder angeordnet, deren Enden mit dem jeweiligen hülsenförmigen Teil 2 bzw. 3 verbunden sind und damit eine Kraft ausüben, die die beiden hülsenförmigen Teile 2 und 3 aufeinander zuzieht.

Die Stange 1 ist als Hohlrohr ausgebildet. In der Figur 1 ist die Außenkontur der Stange 1 mit querverlaufenden Strichen veranschaulicht, um zu verdeutlichen, dass die Stange mit einer Vielzahl parallel zueinander angeordneter und senkrecht zur Längsachse 9 in der Stange 1 angeordneter Einstiche versehen ist.

Diese Einstiche sind in der Figur 3 mit der Bezugsziffer 45 bezeichnet. Der jeweilige Einstich 45 weist, dem vorderen Stangenende zugewandt, eine steile Flanke 46 und, dem vorderen Stangenende abgewandt, eine flache Flanke 47 auf. Die jeweilige steile Flanke 46 schließt mit der Senkrechten 48 zur Längsachse 9 der Stange 1 einen Winkel von 10° und die jeweilige flache Flanke 47 mit der Längsachse 9 einen Winkel von 15° ein. Bevorzugte Winkel der steilen Flanke belaufen sich zwischen 5° und 15°, der flachen Flanke zwischen 10° und 20°. Bezogen auf den jeweiligen Einstich 45 kontaktieren sich die flache und die steile Flanke in einer Kreislinie, die mit der Bezugsziffer 49 bezeichnet ist.

Bezogen auf benachbarte Einstiche 45, 45, sind die flache Flanke 47 des einen Einstichs 45 und die steile Flanke 46 des anderen Einstichs 45 mittels eines parallel zur Längsachse 9 der Stange 1 angeordneten Stangenabschnitts 50 miteinander verbunden. Der Durchmesser der Stange 1 im Bereich der Stangenabschnitte 50 ist geringfügig geringer als der Öffnungsdurchmesser der hülsenförmigen Teile 2 und 3 sowie der Klemmteile 32 und 33, so dass die Stange, bei in gelöster Position befindlichen Klemmringen relativ zu diesen und den beiden hülsenförmigen Teilen 2 und 3 verschoben werden.

In der geneigten Stellung hingegen liegen die Klemmringe 32 und 33 mit ihren dann radial verschobenen Stirnflächen 51 an der steilen Flanke 46 des jeweiligen Einstiches 45 an.

Die geometrischen Abmessungen der Stange 1 sind vorteilhaft wie folgt:
- der jeweilige Einstich 45 weist eine Länge von 3 bis 7 mm, insbesondere 5 mm auf,
- der Stangenabschnitt 50 weist eine Länge von 0,4 bis 0,8, insbesondere 0,6 mm auf,
- die Stange 1 weist einen Bereich von 700 bis 1000 mm, vorzugsweise 800 bis 900 mm, insbesondere 850 mm auf, der mit den Einstichen 45 versehen ist.
- Der Außendurchmesser der Stange 1 beträgt 25 bis 35 mm, vorzugsweise 28 bis 32 mm, insbesondere 30 mm.

Figur 4 veranschaulicht eine Stange gemäß dem Stand der Technik, die gleichfalls bei dem prinzipiell zu den Figuren 1 und 2 beschriebenen Gerät Verwendung finden kann. Der Außendurchmesser dieser Stange 1 entspricht dem Außendurchmesser der Stange 1 im Bereich der Abschnitte 50. Allerdings ist die Stange 1 mit einem Gewindeprofil versehen, der Querschnitt des Gewindes 52 ist rechteckig.

## Patentansprüche

1. Gerät zur Viehgeburtshilfe mit einer im Querschnitt kreisförmigen Stange (1), wobei die Stange (1) im Bereich eines vorderen Endes der Aufnahme einer am Muttertier abstützbaren Ansatzstütze und dahinter zweier abwechselnd verschiebbarer und feststellbarer hülsenförmiger Teile (2,3) dient, wobei die Stange (1), zur Aufnahme von in den hülsenförmigen Teilen (2,3) gehaltenen, von der Stange (1) durchsetzen Klemmringen (32,33), profiliert ausgebildet ist, wobei die Stange (1) eine Vielzahl parallel zueinander angeordnete und senkrecht zur Längsachse (9) der Stange (1) angeordnete umlaufende Einstiche (45) aufweist, wobei der jeweilige Einstich (45), dem vorderen Stangenende zugewandt, eine steile Flanke (46) und, dem vorderen Stangenende abgewandt, eine flache Flanke (47) aufweist, **dadurch gekennzeichnet, dass** die jeweilige steile Flanke (46) mit der Senkrechten (48) zur Längsachse (9) der Stange (1) einen Winkel von 5° bis 15° und die jeweilige flache Flanke (47) mit der Längsachse (9) der Stange (1) einen Winkel von 10° bis 20° einschließt, sowie, bezogen auf benachbarte Einstiche (45,45), die flache Flanke (47) des einen Einstiches (45) und die steile Flanke (46) des anderen Einstiches (45) mittels eines parallel zur Längsachse (9) der Stange (1) angeordneten Stangenabschnitts (50) miteinander verbunden sind.

2. Gerät nach Anspruch 1, **dadurch gekennzeichnet, dass** die jeweilige steile Flanke (46) mit der Senkrechten (48) zur Längsachse (9) der Stange (1) einen Winkel von insbesondere 10° und die jeweilige flache Flanke (47) mit der Längsachse (9) der Stange (1) einen Winkel von 15° einschließt.

3. Gerät nach Anspruch 1 oder 2, **dadurch gekennzeichnet, dass**, bezogen auf den jeweiligen Einstich (45), die steile Flanke (46) und die flache Flanke (47) sich kontaktieren.

4. Gerät nach einem der Ansprüche 1 bis 3, **dadurch gekennzeichnet, dass** jeder Einstich (45) eine Länge von 3 bis 7 mm, insbesondere 5 mm aufweist.

5. Gerät nach einem der Ansprüche 1 bis 4, **dadurch gekennzeichnet, dass** der Stangenabschnitt (50) eine Länge von 0,4 bis 0,8 mm, insbesondere 0,6 mm aufweist.

6. Gerät nach einem der Ansprüche 1 bis 5, **dadurch gekennzeichnet, dass** sie einen Bereich von 700 bis 1000 mm, vorzugsweise 800 bis 900 mm, insbesondere 850 mm aufweist, der mit den Einstichen (45) versehen ist.

7. Gerät nach einem der Ansprüche 1 bis 6, **dadurch gekennzeichnet, dass** deren Außendurchmesser geringfügig geringer ist als der Öffnungsdurchmesser des jeweiligen Klemmringes (32,33).

8. Gerät nach einem der Ansprüche 1 bis 7, **dadurch gekennzeichnet, dass** der Außendurchmesser der Stange (1) 25 bis 35 mm, vorzugsweise 28 bis 32 mm, insbesondere 30 mm beträgt.

## Claims

1. Device for assisting in the birth of livestock with a rod (1), which has a circular cross-section, in which in the area of a front end the rod (1) serves to accommodate an anatomical support that can be supported on the mother animal and behind it two sleeve shaped parts (2, 3) that can be moved and fixed alternatingly, in which the rod (1) is made profiled to accommodate clamping rings (32, 33) held in the sleeve shaped parts (2, 3) and penetrated by the rod (1), in which the rod (1) has a plurality of circular recesses (45) arranged parallel to each other and arranged perpendicular to the longitudinal axis (9) of the rod (1), in which each respective recess (45) has a steep flank (46) facing the front rod end and a flat flank (47) facing away from the front rod end, **characterised in that** each respective steep flank (46) encloses an angle of 5° to 15° with the perpendicular (48) to the longitudinal axis (9) of the rod (1) and each respective flat flank (47) encloses an angle of 10° to 20° with the longitudinal axis (9) of the rod (1) and in relation to adjacent recesses (45, 45), the flat flank (47) of one recess (45) and the steep flank (46) of the other recess (45) are connected with each other by means of a rod section (50) arranged parallel to the longitudinal axis (9) of the rod (1).

2. Device according to claim 1, **characterised in that** each respective steep flank (46) encloses an angle of 10° in particular with the perpendicular (48) to the longitudinal axis (9) of the rod (1) and each respective flat flank (47) encloses an angle of 15° with the longitudinal axis (9) of the rod (1).

3. Device according to claim 1 or 2, **characterised in that** in relation to each respective recess (45), the steep flank (46) and the flat flank (47) contact each other.

4. Device according to one of claims 1 to 3, **characterised in that** each recess (45) has a length of 3 to 7 mm, particularly 5 mm.

5. Device according to one of claims 1 to 4, **characterised in that** the rod section (50) has a length of 0.4 to 0.8 mm, particularly 0.6 mm.

6. Device according to one of claims 1 to 5, **characterised in that** it has an area of 700 to 1000 mm, preferably 800 to 900 mm, particularly 850 mm, which is provided with recesses (45).

7. Device according to one of claims 1 to 6, **characterised in that** its outer diameter is slightly smaller than the opening diameter of the respective clamping ring (32, 33).

8. Device according to one of claims 1 to 7, **characterised in that** the outer diameter of the rod (1) amounts to 25 to 35 mm, preferably 28 to 32 mm, particularly 30 mm.

## Revendications

1. Appareil pour faciliter la naissance du bétail comprenant une tige (1) de section transversale cruciforme, la tige (1) servant, dans la zone d'une extrémité avant, à la réception d'un support d'insertion apte à venir s'appuyer contre la mère et, à l'arrière, de deux parties (2, 3) en forme de manchon aptes à se déplacer et à se fixer tour à tour, la tige (1) étant profilée pour la réception d'anneaux de serrage (32, 33) traversés par la tige (1) et maintenus dans les parties (2, 3) en forme de manchon, la tige (1) présentant une multitude d'encoches périphériques (45) disposées parallèlement les unes aux autres et disposées perpendiculairement à l'axe longitudinal (9) de la tige (1), chaque encoche (45), du côté orienté vers l'extrémité avant de la tige, présentant un flanc raide (46), et du côté se détournant de l'extrémité avant de la tige, un flanc plat (47), **caractérisé en ce que** le flanc raide respectif (46) forme, avec la perpendiculaire (48) à l'axe longitudinal (9) de la tige (1) un angle de 5° à 15°, et le flanc plat respectif (47) forme avec l'axe longitudinal 9 de la tige (1) un angle de 10° à 20°, et par rapport à des encoches voisines (45, 45), le flanc plat (47) d'une encoche (45) et le flanc raide (46) de l'autre encoche (45) sont reliés l'un à l'autre au moyen d'un tronçon de tige (50) disposé parallèlement à l'axe longitudinal (9) de la tige (1).

2. Appareil selon la revendication 1, **caractérisé en ce que** le flanc raide respectif (46) forme, avec la perpendiculaire (48) à l'axe longitudinal (9) de la tige (1), un angle en particulier de 10°, et le flanc plat respectif (47) forme avec l'axe longitudinal (9) de la tige (1) un angle de 15°.

3. Appareil selon la revendication 1 ou 2, **caractérisé en ce que**, sur l'encoche respective (45), le flanc raide (46) et le flanc plat (47) entrent en contact l'un avec l'autre.

4. Appareil selon l'une quelconque des revendications 1 à 3, **caractérisé en ce que** chaque encoche 45 présente une longueur de 3 à 7 mm, en particulier de 5 mm.

5. Appareil selon l'une quelconque des revendications 1 à 4, **caractérisé en ce que** le tronçon de tige (50) présente une longueur de 0,4 à 0,8 mm, en particulier de 0,6 mm.

6. Appareil selon l'une quelconque des revendications 1 à 5, **caractérisé en ce qu'**il présente une zone de 700 à 1000 mm, de préférence de 800 à 900 mm, en particulier de 850 mm, qui est munie des encoches (45).

7. Appareil selon l'une quelconque des revendications 1 à 6, **caractérisé en ce que** son diamètre externe est légèrement inférieur au diamètre d'ouverture de l'anneau de serrage respectif (32, 33).

8. Appareil selon l'une quelconque des revendications 1 à 7, **caractérisé en ce que** le diamètre externe de la tige (1) s'élève de 25 à 35 mm, de préférence de 28 à 32 mm, en particulier à 30 mm.
